# EUROPÄISCHE PATENTSCHRIFT

(11) **EP 0 242 410 B1**
(45) Veröffentlichungstag und Bekanntmachung des Hinweises auf die Patenterteilung: **06.06.1990**
(21) Anmeldenummer: 86105309.8
(22) Anmeldetag: 17.04.1986
(51) Int. Cl.: B24D 18/00, B29C 67/18

(54) **Verfahren zur Herstellung eines elastischen Schleifkörpers**
Method of manufacturing an elastic grinding body
Procédé de fabrication d'un élément abrasif élastique

(43) Veröffentlichungstag der Anmeldung: 28.10.1987
(73) Patentinhaber: Carborundum Schleifmittelwerke GmbH, D-4000 Düsseldorf 13 (DE)
(72) Erfinder: Elbel, Karl, Dr., D-7500 Karlsruhe (DE); Wachter, Gottfried, D-7500 Karlsruhe (DE)
(74) Vertreter: Frank, Gerhard, Dipl.-Phys.

(56) Entgegenhaltungen:
- EP-A- 0 095 055
- EP-A- 0 114 280
- EP-A- 0 147 633
- DE-A- 2 341 329
- FR-A- 1 142 688
- GB-A- 498 951
- US-A- 4 523 930

## Beschreibung

Die Anmeldung betrifft ein Verfahren zur Herstellung eines elastischen Schleifkörpers zum formfolgenden Schleifen, der aus einer Trägerschicht und einer darauf aufgebrachten schleifaktiven Schicht aus freistehenden Schleifnoppen aus einem Bindemittel-Schleifkorn-Gemisch besteht, unter Verwendung einer in ein hohlzylindrisches Stützteil einlegbaren, nach innen gerichtete Rippen und dazwischen liegende Vertiefungen aufweisenden Negativform zur Erzeugung der schleifaktiven Schicht.

Schleifkörper der genannten Art sind beispielsweise aus der EP-A 95 055 und der EP-A 114 280 bekannt. Die derart hergestellten Schleifkörper haben unter anderem den Nachteil, daß nach Abnutzung der Schleifschicht der restliche Körper (Kern mit aufliegender Elastomerschicht) zumindest teilweise unbrauchbar geworden ist. Daraus folgt mithin, daß ca. 80 bis 90 Gewichtsprozent des Schleifmittels verloren sind und einer entsprechenden Deponie - zugeführt werden müssen. Diesen gravierenden Mangel haben auch die bisher verwendeten Schleifbänder und solche bekannten Schleifkörper für das formfolgende Schleifen, die hart gebundene Schleifkornkonglomerate in einer elastomeren Matrix eingebettet enthalten.

Aufgabe der Erfindung ist es daher, ein Verfahren und eine Vorrichtung anzugeben, mit dem der derartige Schleifkörper beispielsweise gemäß der EP-A 95 055 sowohl einfacher und besser hergestellt werden können, als auch Restkörper (Kern und Elastomerschicht) nach Abnutzung der Schleifkornschicht wieder neu belegt werden können.

Erfindungsgemäß wird diese Aufgabe dadurch gelöst, daß das hohlzylindrische Stützteil mit der Negativform so über einem aus einem Kern und der auf diesem aufgebrachten Trägerschicht gebildeten zylindrischen Grundkörper angeordnet wird, daß zunächst die untere Innenkante der die Innenkanten der Rippen enthaltenden Innenumfangfläche der Negativform mit der äußeren Oberkante der Trägerschicht zusammenfällt, daß darauf beginnend mit den zuunterst liegenden Vertiefungen der Negativform, diese mit dem Bindemittel-Schleifkorn-Gemisch ausgegossen werden, wobei entsprechend der Füllhöhe die Negativform kontinuierlich oder schrittweise so weit über dem Grundkörper abgesenkt wird, daß die aufgefüllten Vertiefungen von der Umfangsfläche der Trägerschicht verschlossen werden, und daß nach Aushärtung des Bindemittel-, Schleifkom-Gemisches das Stützteil mit der Negativform von der derart erzeugten schleifaktiven Schicht abgenommen wird.

Der Erfindungsgedanke besteht also darin, daß die Kerne der Schleifkörper mit der Elastomerschicht mehrfach verwendet werden können, so daß neben einer Reduzierung der Schleifkosten auch eine geringere Umweltbelastung durch nicht mehr verwendbare Schleifkörperkeme erreicht wird.

Gemäß einer vorteilhaften Ausgestaltung ist vorgesehen, daß das Schleifkom-Bindemittelgemisch strukturviskos ist und zum Ausgießen der Vertiefungen der Negativform in Vibration versetzt und dadurch verflüssigt wird, ferner ist vorgesehen, daß. vor der Befüllung mit dem Bindemittel-Schleifkorngemisch auf der Trägerschicht eine Gewebeauflage aufgebracht wird.

Die Gewebeauflage kann zweckmäßigerweise aus zwei Wickeln eines reißfesten, synthetischen Gewebes bestehen, das mit einem geeigneten elastomeren Bindemittel fest mit dem Grundkörper verbunden wird. Nach der Rückkehr eines solchen Körpers mit verbrauchter Schleifschicht wird der äußere der beiden Gewebewickel abgeschliffen, mit einem frischen Gewebewickel versehen und steht dann zur Neubelegung mit einer Schleifkornschicht zur Verfügung.

Grundsätzlich kann die Herstellung der Schleifkornschicht von allen bekannten Schleifkorn-Bindemittelmischungen ausgehen, beispielweise auch auf Epoxid- oder Polyesterharz-Basis, besonders vorteilhaft erweist sich jedoch die Verwendung einer Schleifkorn-Bindemittelmischung gemäß der EP-A 0 114 280, die durch Vibration verflüssigt werden kann. Wegen der außerordentlich guten Haftfestigkeit dieser Bindung auf dem Gewebewickel kann die aktive Schleifschicht dabei bis über 20 mm hoch sein, im Gegensatz zu den oben genannten bekannten Verfahren mehr als eine Verdoppelung. Dadurch ergeben sich Standzeiten, die mindestens gleich sind denjenigen, wie sie von den bekannten Konglomeratscheiben erreicht werden, wobei letztere jedoch nicht nur in der Herstellung aufwendiger sind, sondern auch nach Abnutzung der Schleifschicht nicht mehr neu belegt werden können und außerdem nicht ölbeständig sind. Dadurch ergeben sich für die außerordentlich chemikalien- und ölbeständigen Schleifkörper, die erfindungsgemäß hergestellt wurden, auch dort Einsatzgebiete, wo mit 1, Emulsionen oder halbsynthetischen Kühlmitteln geschliffen wird.

Darüberhinaus ist es möglich, beim erfindungsgemäßen Verfahren Hochdruckschmiermittel in die strukturviskose Schleifkorn-Bindemittelmischung zuzugeben, wodurch das Abgleiten der Metallspäne an den Schieifkomfiächen außerordentlich günstig beeinflußt wird, dies führt zu höheren Durchlaufgeschwindigkeiten bei den Schleifmaschinen und erhöht die Effizienz der erfindungsgemäß hergestellten Schleifkörper.

Die erfindungsgemäße Vorrichtung zur Durchführung dieses Verfahrens enthält im wesentlichen einen Vibrationstisch, auf den der Grundkörper spannbar ist, eine von oben auf den Grundkörper aufsetzbare und fixierbare Halteplatte sowie ein hohlzylindrisches Stützteil, das mit der Negativform mit ihren nach innen gerichteten Rippen und dazwischen liegenden Vertiefungen auf den Grundkörper aufschiebbar ist.

Mit Hilfe dieser Vorrichtung kann auf einfache Weise beim Absenken des Stützteils die Schleifkom-Bindemittelmischung in die Vertiefungen der Negativform eingefüllt und mit Hilfe des Vibrationstisches verflüssigt werden.

Ein Ausführungsbeispiel eines mit dem erfindungsgemäßen Herstellungsverfahren erzeugten Schleifkörpers und einer dazu verwendeten Vorrichtung wird anhand von Zeichnungen näher erläutert.

Es zeigen:
Figur 1: Einen Querschnitt durch den Schleifkörper in der Ebene A-B der Figur 2,
Figur 2: eine Hälfte des Schleifkörpers gemäß Figur 1 in der Seitenansicht,
Figuren 3-6: jeweils einen Ausschnitt aus Oberflächenansichten des Schleifkörpers gemäß den Figuren 1 und 2 mit verschiedener Gestaltung der schleifaktiven Oberfläche (Schleifnoppen).

Die Figuren 1 und 2 zeigen einen Schleifkörper, wie er durch das erfindungsgemäße Verfahren herstellbar bzw. regenerierbar ist. Er ist radförmig aufgebaut, sein Umfangsbereich wird von der schleifaktiven Schicht 11 in Form von Schleifnoppen gebildet, die voneinander vollständig getrennt sind, so daß sie sich auf der darunter liegenden, aus einem massiven oder geschäumten Elastomer gebildeten Trägerschicht 12 individuell bewegen, d.h. dem jeweiligen Schleifuntergrund anpassen können. Zwischen Trägerschicht 12 und schleifaktiver Schicht 11 ist eine Gewebeschicht 13 vorgesehen, die beispielsweise aus zwei Gewebewickeln bestehen kann.

Der innere Teil des Schleifkörpers besteht schließlich aus einem harten Kem 14 mit einer zentralen Bohrung 15.

Die Oberflächengestaltung, d.h. die Querschnittgestaltung der Schleifnoppen der schleifaktiven Schicht 11 kann auf den jeweiligen Anwendungszweck des Schleifrades abgestimmt sein und beispielsweise die in den Figuren 3 bis 6 angedeutete Gestalt haben, wobei insbesondere das Verhältnis von Schleifnoppen und Zwischenräumen für die jeweilige Schleifaufgabe von Bedeutung ist.

Der Grundgedanke des erfindungsgemäßen Verfahrens besteht nun darin, die äußere schleifaktive Schicht 11, also die Schleifnoppen, nicht nur erstmalig auf den aus Trägerschicht 12 und Kem 14 bestehenden Grundkörper aufzubringen, sondern nach ihrer Abnutzung immer wieder neu auf den Grundkörper aufzubringen, also sozusagen eine "Rundemeuerung" der schleifaktiven Schicht 11 zu ermöglichen.

Die Figuren 7-9 zeigen die zur Durchführung dieses Verfahrens vorgesehenen Vorrichtungen, unter Bezugnahme auf diese Figuren wird das erfindungsgemäße Verfahren nun erläutert:

Die Herstellung des Grundkörpers, bestehend aus dem Kern 14 mit Bohrung 15 und der Trägerschicht 12 mit der Gewebeschicht 13 erfolgt nach bekannten Verfahren, beispielsweise gemäß den oben genannten Veröffentlichungen, und braucht nicht besonders erläutert zu werden.

Zur Erzeugung der schleifaktiven Schicht 11 wird zunächst ein Grundkörper 16 (Figur 7) aus Holz, Metall, Kunststoff oder anderem geeigneten Material hergestellt, dessen Oberflächengestaltung der Oberflächengestaltung der späteren schleifaktiven Schicht 11 entspricht bzw. diese vorgibt, also beispielsweise entsprechend den Figuren 3-6. Den Schleifnoppen der schleifaktiven Schicht 11 entsprechen also formmäßig die Noppen 11A des Grundkörpers 16.

Dieser Grundkörper bildet also eine Positivform, die immer wieder benutzt werden kann, um daraus eine elastische Negativform 18 abzugießen, wobei beispielsweise Silikonkautschuk als Material für die Negativform 18 verwendet wird, der in den Zwischenraum zwischen dem Grundkörper 16 und einem äußeren ringförmigen Stützteil 17 ausgegossen wird.

Nach dem Aushärten der Negativform 18 wird der Stützring 17 abgezogen, die Negativform 18 wird an einer Stelle ihres Umfanges aufgeschnitten und von der Positivform (Grundkörper 16) abgezogen, danach wird die Negativform 18 wieder in den Stützring 17 eingesetzt und steht nun zur Bildung einer (neuen) schleifaktiven Schicht auf dem Grundkörper 14 bzw. der Trägerschicht 12 oder der Gewebeauflage 13 zur Verfügung.

Man erhält also einen zylinderförmigen Körper mit nach innen gerichteten Rippen, die zwischen sich Vertiefungen 11B einschließen, die die spätere Form der Schleifnoppen der schleifaktiven Schicht 11 vorgeben. Das Stützteil 17 und die Negativform 18 sind auf einem Ring 24 befestigt.

Die Innenumfangsfläche dieses Rings 24 fluchtet einerseits mit den Innenkanten der zwischen den Vertiefungen 11 B verbleibenden Stege oder Rippen 11 C und paßt andererseits über den aus Kem 14, Trägerschicht 12 und Gewebeauflage 13 gebildeten Grundkörper in dem Sinne, daß die aus Negativform 18, Stützteil 17 und Haltering 24 gebildete Einheit auf den Grundkörper aufschiebbar ist. Der Grundkörper ist mit Hilfe eines durch die Bohrung 15 geführten Bolzens 19, Muttern 21 und einer Hilfsplatte 20 auf der Platte 22 eines Vibrationstisches aufgespannt.

Die untere Umfangskante der Halteplatte 20 entspricht dabei der Oberkante der Negativform 18, außerdem ist die Halteplatte 20 kegelstumpfförmig ausgebildet, derart, daß sich zwischen Kegelmantel und Negativform 18 ein nach unten verjüngender, ringförmiger Zwischenraum bildet, der in der in Figur 8 dargestellten Positionierung der beiden Aggregate den Zugang zu der untersten Reihe von Vertiefungen 11 B gestattet.

In diesen Spalt zwischen der Hilfsplatte 20 und der Negativform 18 wird nun die Schleifkom-Bindemittelmischung verteilt und durch Vibration des Vibrationstisches verflüssigt, so daß die Schleifkorn-Bindemittelmischung zunächst diese unterste Reihe der Vertiefungen 11B der Negativform 18 ausfüllt. Nach und nach wird nun die Negativform 18 mit dem Stützteil 17 abgesenkt, unter weiterem Nachfüllen von Schleifkom-Bindemittelmischung 23 (Figur 9) bis alle Vertiefungen 11 B der Negativform 18 gefüllt sind und diese zusammen mit dem Ring 24 in der entsprechenden Ringnut 24A der Tischplatte 22 aufsetzt. Nach dem Aushärten der Schleifkom-Bindemittelmischung 23 wird zunächst das Stützteil 17 abgezogen und danach die Negativform 18 vom den nun fertigen Schleifkörper abgenommen, bei dem dann die erhärtete Schleifkom-Bindemittelmischung 23 die aus einzelnen Schleifnoppen bestehende schleifaktive Schicht 11 des fertigen Schleifkörpers bilden.

Nach der Abnutzung der schleifaktiven Schicht 11 kann dann beispielsweise die äußere Lage der Gewebeschichl13 abgeschliffen werden, mit einem frischen Gewebewickel versehen werden und das Verfahren kann dann wiederholt zur Neubelegung mit einer schleifaktiven Schicht angewendet werden.

## Patentansprüche

1. Verfahren zur Herstellung eines elastischen Schleifkörpers zum formfolgenden Schleifen, der aus einer Trägerschicht und einer darauf aufgebrachten schleifaktiven Schicht aus freistehenden Schleifnoppen aus einem Bindemittel-Schleifkorn-Gemisch besteht, unter Verwendung einer in ein hohlzylindrisches Stützteil einlegbaren, nach innen gerichtete Rippen und dazwischen liegende Vertiefungen aufweisenden Negativform zur Erzeugung der schleifaktiven Schicht, dadurch gekennzeichnet, daß das hohlzylindrische Stützteil (17) mit der Negativform (18) so über einem aus einem Kern (14) und der auf diesem aufgebrachten Trägerschicht (12) gebildeten zylindrischen Grundkörper angeordnet wird, daß zunächst die untere Innenkante der die Innenkanten der Rippen (11C) enthaltenden Innenumfangfläche der Negativform (18) mit der äußeren Oberkante der Trägerschicht (12) zusammenfällt, daß darauf beginnend mit den zuunterst liegenden Vertiefungen (11 B) der Negativform (18), diese mit dem Bindemittel-Schleifkorn-Gemisch (23) ausgegossen werden, wobei entsprechend der Füllhöhe die Negativform (18) kontinuierlich oder schrittweise so weit über dem Grundkörper abgesenkt wird, daß die aufgefüllten Vertiefungen (11 B) von der Umfangsfläche der Trägerschicht (12) verschlossen werden, und daß nach Aushärtung des Bindemittel-, Schleifkom-Gemisches (23) das Stützteil (17) mit der Negativform (18) von der derart erzeugten schleifaktiven Schicht (11) abgenommen wird.

2. Verfahren nach Anspruch 1, dadurch gekennzeichnet, daß das Schleifkornbindemittelgemisch (23) stukturviskos ist und zum Ausgießen der Vertiefungen (11 B) der Negativform (18) in Vibration versetzt und dadurch verflüssigt wird.

3. Verfahren nach Anspruch 1, dadurch gekennzeichnet, daß vor der Befüllung mit dem Schleifkombindemittelgemisch (23) auf der Trägerschicht (12) eine Gewebeauflage (13) aufgebracht wird.

4. Vorrichtung zur Durchführung des Verfahrens nach Anspruch 2 und 3, gekennzeichnet durch einen Vibrationstisch (22), auf den der Grundkörper spannbar ist, eine von oben auf den Grundkörper aufsetzbare und fixierbare Halteplatte (20) sowie ein hohlzylindrisches Stützteil (17), das mit der Negativform (18) mit ihren nach innen gerichteten Rippen (11C) und dazwischen liegenden Vertiefungen (11 B) auf den Grundkörper aufschiebbar ist.

5. Vorrichtung nach Anspruch 4, dadurch gekennzeichnet, daß die untere Umfangskante der Halteplatte (20) der Oberkante der Negativform (18) entspricht, und daß die Halteplatte (20) kegelstumpfförmig ausgebildet ist, derart, daß sich zwischen Kegelmantel und Negativform (18) ein sich nach unten verjüngender, ringförmiger Zwischenraum ₃ur Einfüllung des Schleifkorn-Bindemittolgemisches (23) bildet.

## Claims

1. Method of manufacturing a resilient grinding body for grinding in conformity with a particular configuration, which grinding body includes a carrier layer and an abrasive layer, which is applied to said carrier layer and is formed from free-standing abrasive knubs formed from a mixture of binding agent and abrasive grain, by the utilisation of a negative mould, which is insertable into a hollow-cylindrical supporting member and has inwardly orientated ribs and recesses interposed therebetween, for the production of the abrasive layer, characterised in that the hollow-cylindrical supporting member (17), together with the negative mould (18), is so disposed above a cylindrical basic body, formed from a core (14) and the carrier layer (12) applied to said core, that initially the lower internal edge of the internal circumferential face of the negative mould (18) containing the internal edges of the ribs (11 C) coincides with the outer upper edge of the carrier layer (12), in that subsequently, commencing with the lowermost recesses (11 B) of the negative mould (18), said recesses are filled with the mixture of binding agent and abrasive grain (23), whereby, depending on the level of filling, the negative mould (18) is continuously or stepwisely lowered over the basic body such that the filled recesses (11 B) are sealed by the circumferential face of the carrier layer (12), and in that, after the mixture of binding agent and abrasive grain (23) has hardened, the supporting member (17) is removed, together with the negative mould (18), from the abrasive layer (11) which has thus been produced.

2. Method according to claim 1, characterised in that the mixture of abrasive grain and binding agent (23) has a viscous structure and is set in vibration for the filling of the recesses (11B) of the negative mould (18) and is thereby liquefied.

3. Method according to claim 1, characterised in that a fabric layer (13) is applied to the carrier layer (12) prior to the filling with the mixture of abrasive grain and binding agent (23).

4. Apparatus for carrying out the method according to claims 2 and 3, characterised by a vibrating table (22), onto which the basic body is clampable, a retaining plate (20), which can be placed upon the basic body from above and is securable thereto, and a hollow-cylindrical supporting member (17) which can be slipped over the basic body together with the negative mould (18), which is provide;, with its inwardly orientated ribs (11 C) and recesses (11 B) interposed therebetween.

5. Apparatus according to claim 4, characterised in that the lower circumferential edge of the retaining plate (20) corresponds to the upper edge of the negative mould (18), and in that the retaining plate (20) has a frustoconical configuration, such that a downwardly tapering, annular space is formed between the conical surface and negative mould (18), which space is to be filled with the mixture of abrasive grain and binding agent (23).

## Revendications

1. Procédé de fabrication d'un élément abrasif élastique pour le meulage suivant la forme, constitué d'une couche de support revêtue d'une couche abrasive de nopes abrasives séparées réalisées à partir d'un mélange de liant et de particules abrasives, avec utilisation d'un moule négatif pour la formation de la couche abrasive pouvant être placé dans un élément de support cylindrique creux présentant des nervures dirigée vers l'intérieur et des creux situés entre lesdites nervures, caractérisé en ce que l'élément de support cylindrique creux (17) avec le moule négatif (18) est disposé sur un corps de base cylindrique constitué d'un noyau (14) et de la couche de support (12) déposée sur celui-ci de telle façon que tout d'abord le bord intérieur de la surface périphérique intérieure du moule négatif (18) contenant les bords intérieurs des nervures (11 C) coïncide avec le bord supérieur extérieur de la couche de support (12); qu'ensuite le moule négatif (18) est rempli d'un mélange de liant et de particules abrasives (23) en commençant par les creux (11 B) les plus bas dudit moule, le moule négatif (18) étant abaissé en continu ou pas à pas sur le corps de base en fonction de la hauteur de remplissage jusqu'à ce que les creux (11 B) remplis soient fermés par la surface périphérique de la couche de support (12); et que, après le durcissement du mélange de liant et de particules abrasives (23), l'élément de support (17) avec le moule négatif (18) est retiré de la couche abrasive (11) ainsi produite.

2. Procédé selon la revendication 1, caractérisé en ce que le mélange de liant et de particules abrasives (23) présente une structure visqueuse et qu'il est mis en vibration et ainsi liquéfié pour le remplissage des creux (11 B) du moule négatif (18).

3. Procédé selon la revendication 1, caractérisé en ce que, avant le remplissage avec le mélange de liant et de particules abrasives (23), une nappe de tissu (13) est posée sur la couche de support (12).

4. Dispositif pour la mise en oeuvre du procédé selon les revendications 2 et 3, caractérisé en ce qu'il comprend une table vibrante (22) sur laquelle peuvent être fixés le corps de base, une plaque d'appui (20) pouvant être déposée et fixée par le haut sur le corps de base, ainsi qu'un élément de support (17) sous forme de cylindre creux lequel peut être coulissé avec le moule négatif (18) muni de ses nervures (11 C) dirigées vers l'intérieur et séparées par des creux (11 B), sur le corps de base.

5. Dispositif selon la revendication 4, caractérisé en ce que le bord périphérique inférieur de la plaque d'appui (20) correspond au bord supérieur du moule négatif (18), et que la plaque d'appui (20) présente une forme tronconique de telle façon qu'un intervalle annulaire se rétrécissant vers le bas et destiné au remplissage du mélange de liant et de particules abrasives (23) se forme entre l'aire latérale du cône et le moule négatif (18).
